# EUROPÄISCHE PATENTSCHRIFT

(11) **EP 0 040 393 B1**
(45) Veröffentlichungstag und Bekanntmachung des Hinweises auf die Patenterteilung: **08.08.1984**
(21) Anmeldenummer: 81103668.0
(22) Anmeldetag: 13.05.1981
(51) Int. Cl.: F23D 13/40

(54) **Vorrichtung zum Steuern der Verbrennungsluftmenge bei Gasverbrauchseinrichtungen mit Injektorbrennern**
Combustion air quantity controlling apparatus for gas consumption installations with injector-type burners
Dispositif de commande de la quantité d'air de combustion dans des installations de consommation à gaz avec brûleur d'injection

(30) Priorität: 16.05.1980 DE 3018752
(43) Veröffentlichungstag der Anmeldung: 25.11.1981
(73) Patentinhaber: Ruhrgas Aktiengesellschaft, 45117 Essen (DE)
(72) Erfinder: Sommers, Hans, Dipl.-Ing., D-4300 Essen 1 (DE); Cremer, Kurt, D-4630 Bochum (DE); Panek, Herbert, D-4270 Dorsten 21 (DE)

## Beschreibung

Die Erfindung betrifft eine Vorrichtung zum Steuern der Verbrennungsluftmenge in Gasverbrauchseinrichtungen mit Injektorbrennern.

Der Verbrennungsluftdurchsatz bei Gasverbrauchseinrichtungen mit Injektorbrennern ergibt sich aus dem Zusammenwirken des Gasimpulses mit durch die Verbrennung erzeugten thermischen Auftriebskräften und den Strömungswiderständen auf den Wegen für die Luft, das Brenngas-Verbrennungsluft-Gemisch vor und im Brenner sowie das Abgas bis zur Strömungssicherung.

Gasverbrauchseinrichtungen mit Injektorbrennern konnten bisher nur bei einer meist maximalen Wärmebelastung optimal betrieben werden, weil bei Belastungsänderung die Luftzahl nur dann konstant bleibt, wenn kein Auftriebseinfluß vorhanden ist und nur turbulente und keine laminaren Strömungswiderstände den Luftdurchsatz beeinflussen. Je nachdem, ob der Einfluß des Auftriebes oder der laminaren Strömungswiderstände überwiegt, vergrößert oder verkleinert sich die Luftzahl bei Wärmebelastungsänderungen. (Die Luftzahl ist definiert als Verhältnis von tatsächlicher Verbrennungsluftmenge zur theoretisch erforderlichen.) Die Folge ist, daß bei Teillast die Verbrennung wegen sinkender Luftzahl unhygienisch sein kann oder der Teillast-Wirkungsgrad wegen ansteigender Luftzahl zum Teil erheblich geringer ist als der Volllast-Wirkungsgrad.

Die bei ungeregeltem Luftzutritt auftretenden Schwierigkeiten bei unterschiedlicher Belastung von Gasbrennern, d. h. beim Wechseln zwischen Groß- und Kleinstellung sind schon seit längerem bekannt. In der Deutschen Patentschrift 576 326 ist - als Maßnahme zur Beseitigung dieser Mängel - ein Absperrorgan für Gasbrenner mit miteinander gekoppelten Regelungsmitteln für Gas- und Erstluft beschrieben. Auf einem Hahnküken befindet sich eine bewegliche Gasdüse, die gegenüber einem Regulierstift verschiebbar ist. Den Regulierstift umgibt eine Hülse, durch deren Einstellung in Verbindung mit einer Einschnürung eine Vordruckregelung möglich ist. Bei Änderung der Wärmebelastung wird nur die Gasdüse in Axialrichtung verschoben. Zur Einstellung bzw. zum Konstanthalten der Luftzahl muß bei diesem bekannten Absperrhahn ein Luftschieber, d. h. eine Vorrichtung zur Einstellung des Luftzutrittsquerschnittes betätigt werden. Diese Bewegung des Luftschiebers ist hier gegenläufig mit der Bewegung der Gasdüse gekoppelt.

Die Aufgabe der Erfindung ist es, eine Vorrichtung zu schaffen, mit der auf einfachste Weise die Verbrennungsluftmenge in Gasverbrauchseinrichtungen mit Injektorbrennern so gesteuert werden kann, daß die Luftzahl bzw. das Brenngas-Verbrennungsluft-Verhältnis von den verschiedenen Betriebsbedingungen (Teillast, Volllast, Anfahrzustand und bei Einsatz verschiedener Brenngase) möglichst unabhängig ist, insbesondere dadurch, daß die Luftzahl bei gleichbleibender Gasqualität unabhängig von der Wärmebelastung der Gasverbrauchseinrichtung konstant gehalten wird.

Die Aufgabe wird erfindungsgemäß gelöst durch die im kennzeichnenden Teil der Ansprüche 1 oder 2 genannten Maßnahmen. Bevorzugte Ausführungsformen der Erfindung sind Gegenstand der Ansprüche 3 bis 7.

Um bei einem bestimmten Brenngas ein konstantes Verhältnis von Verbrennungsluft und Brenngas, unabhängig von der Wärmebelastung zu erreichen, müssen die Einflüsse, die den Luftdurchsatz fördern, auf die Einflüsse, die den Luftdurchsatz hemmen, abgestimmt sein.

Einflüsse, die den Luftdurchsatz fördern, sind: Kräfte aus dem Gasimpuls, aus positivem Auftrieb und aus (turbulenten) Verzögerungswiderständen. Einflüsse, die den Luftdurchsatz hemmen, sind: Kräfte aus negativem Auftrieb, aus turbulenten Strömungswiderständen (Beschleunigungs-, Umlenkungs-, Formänderungs- und Reibungswiderständen) und aus laminaren Strömungswiderständen. Die Summe aller auf die Strömung einwirkenden Kräfte ist null. Die Abstimmung der Einflüsse aufeinander wird erfindungsgemäß erreicht durch ein gezielt eingestelltes Verhältnis zwischen Gasimpuls bzw. der resultierenden Kraft F_{G} und Gasmengenstrom und/oder durch Veränderung der Strömungscharakteristik der Verbrennungsluft bzw. des Gas-Verbrennungsluft-Gemisches in der Gasverbrauchseinrichtung, so daß der Laminarwiderstandsanteil durch Einbau von zusätzlichen Strömungswiderständen oder Austausch von Strömungswiderständen mit turbulenter Strömungscharakteristik gegen solche mit laminarer erhöht wird.

Die Erfindung sieht mehrere konstruktive Maßnahmen zur Lösung der gestellten Aufgabe vor:
- Einbau einer Doppeldüse in den Gasweg (gezielte Beeinflussung des Gasimpulses bzw. der resultierenden Kraft F_{G})
- Einbau von konstanten laminaren Strömungswiderständen, z. B. Packungen von engen Röhrchen in den Luftweg (Erhöhung des Laminarwiderstandsanteils im Luftweg)
- Verwendung von Strömungswiderständen im Gemischweg, z. B. von Laminarinjektoren anstelle von Turbulenzinjektoren (Erhöhung des Laminarwiderstandsanteils im Gemischweg)

Die Maßnahmen können einzeln angewandt oder beliebig miteinander kombiniert werden.

Der Gasimpulsfluß tc des aus der Gasdüse mit der Geschwindigkeit V(ⱼ austretenden Gasmengenstromes qα ist bekanntlich definiert als

Der Gasimpulsfluß bewirkt bei idealer Impuls- übertragung die Luftansaugung über einen Injektor mit der Kraft F_{G}: aus und q_{G =} A · v_{G}· ρG folgt: (3)(4)

In diesen Formeln bedeuten
p = Druckabfall an der Gasdüse
ρ_{G} = Gasdichte
A - Gasdüsenquerschnitt

Da man die Gasdichte p_{G} bei einem Gas als konstant annehmen kann, gilt angenähert: wobei k eine Konstante ist.

Bei bekannte Düsen ist auch der Düsenquerschnitt A konstant und es gilt: d. h., die Kraft ändert sich mit dem Quadrat des Gasmengenstromes, d. h. der Wärmebelastung.

Ist der Düsenquerschnitt eine Funktion des Gasmengenstromes, z. B. A - q^{(2 x)} so gilt: bei Änderung des Gasmengenstromes und damit der Wärmebelastung soll erfindungsgemäß der Wert von x durch gleichzeitige Düsenquerschnittsänderung beliebig gewählt werden können, derart, daß der Gasimpuls bzw. die resultierende Kraft F_{G} den Luftdurchsatz entsprechend der Belastungsänderung so beeinflußt, daß die Luftzahl trotz der im Gasgerät vorhandenen unterschiedlichen Strömungswiderstände und Auftriebskräfte konstant bleibt.

Mit der erfindungsgemäßen Doppeldüse wird diese Aufgabe konstruktiv gelöst.

Die neue Doppeldüse zur Steuerung der Verbrennungsluftmenge besteht aus einem Gehäuse mit einer Eintrittsöffnung, einer Austrittsöffnung, einer im Gehäuseinneren befindlichen Durchströmöffnung und einer Strömungsabrißkante zwischen Durchströmöffnung und Austrittsöffnung sowie zwei fest miteinander verbundenen in Achsrichtung beweglichen Dornen, von denen je einer konzentrisch in der Austritts-und der Durchströmöffnung derart angeordnet ist, daß sich bei gemeinsamer Verschiebung der Dorne in Achsrichtung die freien Durchtrittsquerschnitte der Öffnungen in Abhängigkeit von der Wärmebelastung vergrößern oder verkleinern.

Je nach den vorgegebenen Querschnitten der Dorne und der Öffnungen kann entweder der Dorn in der Austrittsöffnung oder der Dorn in der Durchströmöffnung auch als Absperrorgan dienen.

Die Form der Dorne ist abhängig von der gewünschten Änderungsfunktion der Kraft F_{G} mit der Wärmebelastung. Die Dorne können z. B. kegelförmig oder kugelförmig sein oder beliebig gekrümmte Mantellinien aufweisen. Hierdurch unterscheidet sich die neue Vorrichtung in vorteilhafter Weise von den bekannten Absperrhahn.

Der Gasanschluß verteilt sich entsprechend den freien Querschnitten auf die beiden Dorne. Das Gehäuse ist im_{'}Gegensatz zum Hahnküken des bekannten Absperrhahnes so geformt, daß es praktisch keinen Druckverlust, aber auch keinen Rückgewinn von Druck aus der Bewegungsenergie nach dem im Strömungsweg des Gases ersten Dorn bringt.

Durch die gleichzeitige Verschiebung der Dorne wird der freie Durchtrittsquerschnitt der Austritts- und der Durchströmöffnung und damit die Wärmebelastung und der Gasimpuls bzw. die resultierende Kraft Fcverändert.

Das Verschieben der Dorne kann z. B. von Hand oder durch ein Signal eines Wärmebelastungsregiers erfolgen.

Die gewünschte Funktion zwischen der Kraft F_{G} bzw. der Größe der Luftansaugung und der Wärmebelastung wird durch Kombination von verschiedenen Dorn-Formen erreicht.

Nachstehend ist jeweils zuerst die gewünschte Änderung der Kraft F_{G} mit der Wärmebelastung, dann die Art der notwendigen Änderung der freien Durchtrittsquerschnitte und danach die konstruktive Ausführungsform der Dorne genannt, mit der die Änderung erreicht werden kann. Bei Verringerung der Wärmebelastung muß der freie Durchtrittsquerschnitt der Durchströmöffnung verkleinert und der freie Durchtrittsquerschnitt der Austrittsöffnung vergrößert werden.
Der erste Dorn (in Strömungsrichtung des Gases) zur Veränderung des freien Durchtrittsquerschnittes der Durchströmöffnung muß konisch verjüngt und der zweite Dorn zur Änderung des freien Durchtrittsquerschnittes der Austrittsöffnung muß konisch erweitert sein. Bei Verringerung der Wärmebelastung muß der freie Durchtrittsquerschnitt der Durchströmöffnung in einem anderen Verhältnis verkleinert werden als der der Austrittsöffnung.
Beide Dorne verjüngen sich in Strömungsrichtung des Gases. Haben die Austritts-und die Durchströmöffnung gleichen Durchmesser, muß der Steigungswinkel des Dorns für die Austrittsöffnung sich von dem des Dorns für die Durchströmöffnung unterscheiden.
In manchen Fällen kann es schon genügen, nur den Dorn für die Austrittsöffnung sich verjüngend und den Dorn der Durchströmöffnung zylindrisch auszuführen. Bei Verringerung der Wärmebelastung muß der freie Durchtrittsquerschnitt der Durchströmöffnung größer und der freie Durchtrittsquerschnitt der Austrittsöffnung kleiner werden.
Der erste Dorn in Strömungsrichtung des Gases wird konisch erweitert und der zweite konisch verjüngt ausgeführt.

Die Doppeldüse kann allein oder in Verbindung mit zusätzlichen laminaren Strömungswiderständen bei Gasverbrauchseinrichtungen mit mäßig oder schwach positiven sowie neutralen Auftriebseinflüssen verwendet werden, z. B. in Gaswasserheizern, Gasraumheizern, Gasspezialheizkesseln, bei Kochstellen und Backofenbrennern und bei Gasverbrauchseinrichtungen mit negativen, also der Flammenrichtung entgegengesetztem Auftriebseinfluß, z. B. bei abwärts gerichteten Infrarotstrahlern oder Grillbrennern.

Zur Kompensation von schwach positiven Auftriebseinflüssen, z. B. in Gaswasserheizern mit überstöchiometrischer Luftvormischung und demgemäß sehr kurzen Flammen, bei denen aufgrund einer niedrigen Brennkammer die thermischen Auftriebskräfte gering sind, werden erfindungsgemäß laminare Strömungswiderstände allein benutzt. Diese können in den Luftweg, in dem konstante Temperatur herrscht, eingebaut sein und z. B. aus Packungen enger Röhrchen bestehen, die nur einen geringen Beschleunigungswiderstand besitzen. Eine erfindungsgemäß wirksame laminare Strömung im Gemischweg kann erzwungen werden durch Verwendung eines sogenannten Laminarinjektors, - anstelle eines Turbulenzinjektors -, dessen Durchmesser so gewählt werden, daß in ihm eine laminare Strömung herrscht und daß der im engsten Injektorquerschnitt entstehende Beschleunigungswiderstand weitgehend im Diffusor zurückgewonnen wird.

Der Diffusor muß sich daher erfindungsgemäß auf mindestens das zweifache, vorzugsweise das vierfache, des engsten Querschnittes erweitern. Der Öffnungswinkel beträgt hierbei weniger als 8°, vorzugsweise weniger als 4'.

Die Erfindung kann angewandt werden unab hängig davon, ob die Injektoren dem Brenner mit Hilfe des Gasimpulses einen Teil der für die Ver brennung benötigten Luft (Primärluftvormischung) die gesamte benötigte Luft (stöchiometrische Luftvormischung) oder sogar einen Luftüberschuß (überstöchiometrische Luftvormischung) direkt zuführen.

Die Erfindung wird anhand der in den Figuren 1 bis 4 dargestellten Beispiele weiter erläutert.
Fig. 1 zeigt schematisch einen Außenwandraumheizer mit Laminarinjektor und Doppeldüse.
Fig. 2 zeigt eine Ausführungsform einer Doppeldüse für den in Fig. 1 dargestellten Außenwandraumheizer.
Fig. 3 zeigt schematisch einen Infrarotstrahler mit Doppeldüse.
Fig. 4 zeigt die Ausführungsform einer Doppeldüse für den in Fig. 3 dargestellten Infrarotstrahler.

Bei dem in Fig. 1 dargestellten Außenwandraumheizer mit überstöchiometrischer Luftvormischung herrscht ein mäßig positiver Auftrieb, der allein mit der erfindungsgemäßen Doppeldüse nicht kompensiert werden kann. Deshalb werden zusätzlich Laminarinjektoren verwendet. Die gesamte Verbrennungsluft wird durch den Impuls bzw. die resultierende Kraft F_{G} des an Doppeldüse 1 austretenden Gases aus dem luftführenden Teil des Außenwandanschlusses 6 entnommen und über den Laminarinjektor 2 dem Brennerrohr 3 zugeführt, das eine nicht dargestellte Brenneraustrittsfläche besitzt. Die Anzahl der erforderlichen Doppeldüsen und Injektoren hängt von der Leistung des Raumheizers ab. In Fig. 1 ist der Deutlichkeit halber nur eine Doppeldüse und ein Injektor dargestellt. Das Abgas strömt nach Abgabe von Wärme an das Wärmetauschergehäuse 5 über das Abgasrohr 4 des Außenwandanschlusses 6 ab.

Die im Außenwandraumheizer verwendete Doppeldüse 1, die in Fig. 2 dargestellt ist, besteht aus einem Gehäuse 7 mit einem Gaseintritt 8 und einer Austrittsöffnung 12, deren freier Durchtrittsquerschnitt 14 mit Hilfe des verschiebbaren kegelförmigen Dornes 9 veränderbar ist. Im Gehäuse 7 befindet sich ein weiterer verschiebbarer Dorn 10, der den freien Durchtrittsquerschnitt 15 der Durchströmöffnung 13 und damit den Düsendruck an der Austrittsöffnung 12 vergrößern oder verkleinern kann. Während sich der Dorn 9 in Strömungsrichtung des Gases konisch erweitert, ist Dorn 10 konisch verjüngt. Der Dorn 9 ist zur Verbesserung der Strömung vorne abgerundet. Die beiden Dorne sind mittels Verstellspindel 11 fest miteinander verbunden.

Diese ist im Bereich der Durchführung aus dem Gehäuse 7 mit einem Außengewinde versehen, so daß sich bei Ausführung einer Drehbewegung die beiden Dorne 9 und 10 in Achsrichtung verschieben, wobei sich die freien Durchtrittsquerschnitte 14 und 15 vergrößern bzw. verkleinern.

Die Abrißkante 19 bewirkt, daß die Strömung hinter der Durchströmöffnung 13 abreißt.

Bei Verringerung der Wärmebelastung, bei der gleichzeitig die Dorne 9 und 10 in Strömungsrichtung des Gases verschoben werden, verringert sich der Gasimpuls bzw. die Kraft F_{G} nach der Funktion.

Dadurch wird der Luftdurchsatz bei sinkender Wärmebelastung im Vergleich zum Luftbedarf verringert und damit wird der Auftriebseinfluß teilweise kompensiert. Mit Hilfe der Laminarinjektoren werden die noch verbleibenden, den Luftdurchsatz steigernden, Einflüsse kompensiert und das Verhältnis von Brenngas und Verbrennungsluft bzw. die Luftzahl bleibt im ganzen Wärmebelastungsbereich des Gerätes nahezu konstant.

Den Auftriebseinfluß bei bisher benutzten Geräten veranschaulichen die folgenden Zahlen:

Bei Verwendung herkömmlicher Düsen und Turbulenz-Injektoren stieg dagegen bei Versuchen die Luftzahl bei Absenkung der Wärmebelastung auf 30% der Nennwärmebelastung von 1,1 auf etwa 1,65 an.

Figur 3 zeigt einen Gasinfrarotstrahler mit einer Doppeldüse 1, die in Fig. 4 vergrößert dargestellt ist.

Der Impuls des aus der verstellbaren Doppeldüse 1 austretenden Gases führt die gesamte Verbrennungsluft aus der Umgebung durch den Turbulenz-Injektor 16 von oben zum keramischen Lochplattenbrenner 17. Das Gas verbrennt an der oberen Oberfläche der Brennerplatte im Verbrennungsraum 18 und die Abgase geben den größten Teil ihres Wärmeinhaltes an die untere Oberfläche des Lochplattenbrenners. ab, von wo aus die Wärme nach unten abgestrahlt wird. Danach strömt das Abgas in die Umgebung ab.

Die in Fig. 4 dargestellte einstellbare Doppeldüse 1 besteht aus den gleichen Elementen, wie die in Fig. 2 dargestellte Doppeldüse. Unterschiedlich zu dieser ist nur die Form der Dorne. Dorn 9 und Dorn 10 sind beide in Strömungsrichtung des Gases konisch verjüngt, wobei die Steigungswinkel unterschiedlich sind. Bei Absenkung der Wärmebelastung wird durch gleichzeitiges Verschieben der Dorne in Strömungsrichtung des Gases der Impuls entsprechend der Beziehung verändert. Das wird dadurch erreicht, daß sich der freie Durchtrittsquerschnitt 14 der Austrittsöffnung 12 bei Verringerung der Wärmebelastung (Verschieben der Dorne in Strömungsrichtung) langsamer verkleinert als der freie Durchtrittsquerschnitt 15 der Durchströmöffnung 13.

Der Strahler arbeitet mit Hilfe der Doppeldüse in einem Belastungsbereich von 100% bis 25% der Nennwärmebelastung mit konstanter Luftzahl von 1,08 hygienisch einwandfrei.

Bei Verwendung herkömmlicher Düsen muß dagegen wegen des negativen Auftriebseinflusses bei Vollast die Luftzahl ca. 1,5 betragen - was einen geringeren Wirkungsgrad bedeutetum wenigstens 50% der Nennbelastung als kleinste Wärmebelastung erreichen zu können, bei der die Verbrennung noch gerade hygienisch einwandfrei ist.

Bei einem nicht dargestellten Gaswasserhel. zer, mit niedriger Brennraumhöhe, der mit überstöchiometrischer Luftvormischung betrieben wird, wurden anstelle der Injektoren mit turbutenter Strömung erfindungsgemäße Laminarinjektoren eingebaut. Während ursprünglich bei Absenkung der Wärmebeiastung von 180% auf ca. 40% die Luftzahl von 1,15 auf 1,45 anstieg, blieb sie nach Umrüstung des Gerätes mit Laminarinjektoren konstant. Die Vorschaltung eines laminaren Strömungswiderstandes, z. B. einer Packung enger Röhrchen in den Luftweg vor den Turbulenz-Injektoren, hat etwa die gleiche Wirkung.

Es ist auch möglich, durch entsprechend allsgebildete Öffnungen in der Brennerplatte der Strömung des Gas-Verbrennungsluft-Gemisches einen weitgehend laminaren Charakter mit geringem Beschleunigungswiderstand zu geben, und so den Auftrieb zu kompensieren.

Durch geeignete Wahl der erfindungsgemäßen Maßnahmen bzw. durch deren Kombination kann bei allen Gasverbrauchseinrichtungen mit Injektorbrennern das Brannverhalten bei Änderung der Wärmebetastung verbessert werden, weil das Verhältnis von Brenngas und Verbrennungsluft bzw. die Luftzahl über den gesamten Regelbereich des Brenners konstant bleibt.

## Patentansprüche

1. Vorrichtung zum Steuern der Verbrennungsluftmenge in Gasverbrauchseinrichtungen mit Injektorbrennern, dadurch gekennzeichnet, daß in den Luftweg bzw. Gemischweg konstante, eine laminare Strömung erzeugende Strömurigswiderstände eingebaut sind.

2. Vorrichtung zum Steuern der Verbrennungsluftmenge in Gasverbrauchseinrichtungen mit inkektorbrennern, insbesondere nach Anspruch 1, dadurch gekennzeichnet, daß im Gasweg vor dem Injektor eine Doppeldüse angeordnet ist, die aus einem Gehäuse (7) mit einer Eintrittsöffnung (8), einer Austrittsöffnung (12) und einer im Gehäuseinnern befindlichen Durchströmöffnung (13) sowie zwei fest mitetnsnder verbundenen, in Achsrichtung beweglichen Dornen (9, 10) besteht, und daß die Dorne eine gemeinsame Verstellvorrichtung (11) besitzen und derart koaxial zur Austrittsöffnung (12) und zur Durchströrnöffnung (13) angeordnet sind, daß bei ihrer gemeinsamen Verschiebung in Abhängigkeit von der Wärmebelastung die beiden freien Durchtrittsquerschnitte (14, 15) der Öffnungen (12, 13) verändert werden und daß sich eine Strömungsabrißkante (19) zwischen Durchströmöffnung (13) und Austrittsöffnung (12) befindet.

3. Vorrichtung nach Anspruch 2, dadurch gekennzeichnet, daß sich einer der gemeinsam bewegten Dorne (9, 10) in Strömungsrichtung des Gases erweitert und der andere sich in Strömungsrichtung verjüngt.

4. Vorrichtung nach Anspruch 2, dadurch gekennzeichnet, daß sich die beiden gemeinsam bewegten Dorne (9, 10) in Strömungsrichtung des Gases verjüngen.

5. Vorrichtung nach einem der Ansprüche 2 bis 4, dadurch gekennzeichnet, daß die gemeinsam bewegten Dorne (9, 10) kegelförmig ausgebildet sind.

6. Vorrichtung nach einem der Ansprüche 1 bis 5, dadurch gekennzeichnet, daß der eine laminare Strömung verursachende Strömungswiderstand im Luftweg von einer Packung enger Röhrchen gebildet wird.

7. Vorrichtung nach einem der Ansprüche 1 bis 6, dadurch gekennzeichnet, daß der eine laminare Strömung verursachende Strömungswiderstand im Gemischweg von einem oder mehreren nebeneinander liegenden Injektoren (2) gebildet wird, deren Diffusoren sich mit einem Öffnungswinkel von kleiner als 8°, vorzugsweise kleiner als 4°, auf mindestens das zweifache, vorzugsweise mindestens das vierfache, des engsten Querschnittes erweitern.

## Claims

1. A device for controlling combustion air flow in gas-fuelled appliances equipped with injector burners characterized in that flow restricting means producing stable laminar flow conditions are incorporated in the passages carrying the combustions air or the gas/air mixture.

2. A device for controlling combustion air flow in gas-fuelled appliances equipped with injector burners according to claim 1 or any other such device characterized in that the gas way upstream of the injector incorporates a twin-throat nozzle consisting of a nozzle body (7) with an inlet (8), an outlet (12) and an orifice (13) inside said body and 2 firmly connected mobile obturators (9, 10) and that said obturators are fitted with a common adjusting means (11) and that said obturators, the outlet (12) and the orifice (13) share one center line so that the joint displacement of said obturators as a function of heat input into the gas-fuelled appliance will change the cross sections (14, 15) of the outlet (12) and the orifice (13) and a wall (19) between the orifice (13) and the outlet (12) where flow is separated.

3. A device according to claim 2, characterized in that any one of the obturators (9, 10) is tapered in the direction of gas flow and the other one of said 2 obturators is tapered in the opposite direction.

4. A device according to claim 2, characterized in that both obturators (9, 10) are tapered in the direction of gas flow.

5. A device according to any of claims 2 through 4, characterized in that the 2 obturators (9,10) are cone-shaped.

6. A device according to any of claims 1 through 5, characterized in that the flow restricting means in the air passage producing laminar flow is a bundle of narrow diameter tubes.

7. A device according to any of claims 1 through 6, characterized in that the flow restricting means in the passage carrying the air/gas mixture producing laminar flow is one injector or several adjacent injectors (2) whose outlet or outlets widen at an angle of less than 8° and preferably at an angle of less than 4° to a diameter of not less than 2 times and preferably not less than 4times the throat diameter.

## Revendications

1. Dispositif de commande du débit d'air comburant dans les appareils d'utilisation du gaz équipés de brûleurs à induction, caractérisé par la présence de résistances d'écoulement constantes engendrant un écoulement laminaire dans le circuit d'air ou dans le circuit du mélange.

2. Dispositif de commande du débit d'air comburant dans les appareils d'utilisation du gaz équipé de brûleurs à induction, notamment selon la revendication 1, caractérisé par la présence d'un injecteur double dans le circuit gaz, qui comprend un boîtier (7) doté d'un orifice d'entrée (8), d'un orifice de sortie (12) et d'un orifice de passage (13) situé à l'intérieur du boîtier ainsi que deux obturateurs à mouvement axial solidaires l'un de l'autre (9, 10) et caractérisé par le fait que les deux obturateurs possèdent un dispositif de réglage (11), sont disposés dans l'axe de l'orifice de sortie (12) et de l'orifice de passage (13) de manière à faire varier les deux sections libres (14, 15) des ouvertures (12, 13) lorsqu'ils se déplacent en fonction du débit calorifique, et qu'il existe, entre l'orifice de passage (13) et l'orifice de sortie (12), une paroi (19) où se détache l'écoulement gazeux.

3. Dispositif selon la revendication 2, caractérisé par le fait que l'un des deux obturateurs (9, 10) solidaires d'une tige mobile commune s'élargit dans le sens d'écoulement du gaz et que l'autre se rétrécit dans le sens de l'écoulement.

4. Dispositif selon la revendication 2, caractérisé par le fait que les deux obturateurs (9, 10) solidaires d'une tige mobile commune se rétrécissent dans le sens de l'écoulement du gaz.

5. Dispositif selon l'une quelconque des revendications 2 à 4, caractérisé par le fait que les deux obturateurs (9, 10) solidaires d'une tige mobile commune ont une forme conique.

6. Dispositif selon l'une quelconque des revendications 1 à 5, caractérisé par le fait que la résistance d'écoulement placée dans le circuit d'air et engendrant un écoulement laminaire se compose d'un groupe de tubes jointifs.

7. Dispositif selon l'une quelconque des revendications 1 à 6, caractérisé par le fait que la résistance d'écoulement située dans le circuit du mélange et engendrant un écoulement laminaire se compose d'un (ou plusieurs) diffuseur(s) (2) (disposés les uns à côté des autres) dont la partie divergente présente un angle d'ouverture inférieur à 8° et de préférence inférieur à 4° et qui s'élargit pour atteindre au moins le double et de préférence au moins le quadruple de la section du col.
